# EUROPÄISCHE PATENTSCHRIFT

(11) **EP 3 362 741 B1**
(45) Veröffentlichungstag und Bekanntmachung des Hinweises auf die Patenterteilung: **14.04.2021**
(21) Anmeldenummer: 16791318.5
(22) Anmeldetag: 11.10.2016
(51) Int. Cl.: F24C 15/20, F24C 15/32, F28D 21/00

(54) **VERFAHREN ZUR ENERGIEGEWINNUNG AUS WASSERDAMPF ENTHALTENDEN SCHWADEN UND VORRICHTUNG ZUR DURCHFÜHRUNG DIESES VERFAHRENS**
METHOD FOR OBTAINING ENERGY FROM STEAM-CONTAINING VAPOR, AND DEVICE FOR CARRYING OUT THE METHOD
PROCÉDÉ DE RÉCUPÉRATION D'ÉNERGIE À PARTIR DE BUÉE CONTENANT DE LA VAPEUR D'EAU ET DISPOSITIF DE MISE EN OEUVRE DE CE PROCÉDÉ

(30) Priorität: 16.10.2015 DE 102015220221
(43) Veröffentlichungstag der Anmeldung: 22.08.2018
(73) Patentinhaber: Kuchenmeister GmbH, 59494 Soest (DE)
(72) Erfinder: JANK, Rüdiger, 16548 Glienicke (DE); SCHULTE, Stephen, 91054 Buckenhof (DE)
(74) Vertreter: Maikowski & Ninnemann Patentanwälte Partnerschaft mbB
(86) Internationale Anmeldenummer: PCT/EP2016/074295
(87) Internationale Veröffentlichungsnummer: WO 2017/064036

(56) Entgegenhaltungen:
- WO-A1-2012/113800
- DE-A1-102009 014 805
- DE-A1-102012 211 862

## Beschreibung

Die vorliegende Erfindung betrifft ein Verfahren zur Energiegewinnung aus Wasserdampf enthaltenen Schwaden gemäß Anspruch 1 und eine Vorrichtung zur Durchführung dieses Verfahrens gemäß Anspruch 9.

### Beschreibung

Während der Durchführung thermischer Prozesse, insbesondere bei der Lebensmittelherstellung, verändert sich die die Lebensmittel umgebene Atmosphäre hinsichtlich Enthalpie und Zusammensetzung des Stoffgemisches. Durch Verdampfung von Wasser wird die Umgebungsluft mit Wasser angereichert.

Das entstehende Luft-Dampf-Gemisch wie zum Beispiel im Falle der Backschwaden hat in Abhängigkeit von der relativen Luftfeuchte üblicherweise einen Taupunkt zwischen 50 °C und 90 °C, vorzugsweise zwischen 60 °C und 80 °C. Die Temperatur der Abluft liegt in Abhängigkeit der Prozesswärme zwischen 80 °C und 150 °C.

Neben Luft und Wasserdampf kann die Prozessluft unter anderem organische Verbindungen, Kohlenstoff, Verbrennungsgase, Kohlendioxid und andere Substanzen enthalten. Die entstehende Prozessluft wird bei Back- und Kochprozessen als Schwaden bezeichnet. Entsprechend bestehen die im Backgewerbe im Backraum der Backöfen entstehenden Backschwaden typischerweise aus Wasserdampf, Luft sowie anderen organischen Bestandteilen.

Der Backschwaden wird nach Verlassen des Backraums kondensiert, zum Beispiel durch Verwendung eines geeigneten Kühlmediums wie Wasser oder Kondensat, dass in einem geeigneten Kondensationsraum im Gegenstrom zu den Backschwaden geführt wird (WO 2012/11 3800 A1). In Abhängigkeit des Taupunktes liegt die Kondensat-Temperatur hierbei zwischen 60 °C und 80 °C. Dem entstandenen Kondensat kann über einen Wärmetauscher die Wärmeenergie entzogen werden, die zur Erwärmung eines Mediums, wie zum Beispiel Wasser, durch das im Primärkreislauf befindliche Kondensat genutzt wird. Die Temperatur des Mediums im Sekundärkreislauf entspricht maximal der Temperatur des Kondensates. Die Energierückgewinnung dient hier in erster Linie der Erwärmung von Brauch- oder Trinkwasser.

Bei industriellen Prozessen hingegen fallen teilweise enorme Abwärmemengen in Verlustströmen an, deren vollständige Nutzung die erforderlichen Kapazitäten zum Beispiel der Warmwasserversorgung bei weitem überschreitet. So werden zum Beispiel bei der Herstellung von Kartoffelchips Wärmeverluste von 5 MW/h erreicht. Zudem werden für spezifische Technologien der Wärmenutzung Abwärmetemperaturen benötigt, die meist oberhalb des normalerweise anfallenden Taupunktes der Dampfschwaden liegen.

Es ist daher eine Aufgabe der vorliegenden Erfindung, ein Verfahren bereitzustellen, mit welchem eine verbesserte Ausnutzung der Abwärmemengen aus Schwaden bewirkt wird und Wärmeverluste vermieden werden können.

Diese Aufgabe wird erfindungsgemäß durch ein Verfahren mit den Merkmalen des Anspruchs 1 und eine Vorrichtung mit den Merkmalen des Anspruchs 9 gelöst.

Demnach wird ein Verfahren zur Energiegewinnung aus Wasserdampf enthaltenen Schwaden, insbesondere aus Backschwaden, in Schwaden freisetzenden Anlagen, insbesondere Backanlagen (Backöfen) bereitgestellt.

Gemäß dem erfindungsgemäßen Verfahren wird die Taupunkttemperatur τ des den Wasserdampf enthaltenen Schwaden zunächst auf 95 bis 99°C, bevorzugt 95 bis 97°C erhöht. Anschließend wird der Schwaden in mindestens einem Kondensationsraum kondensiert und das nach Kondensation des Schwadens erhaltene Schwadenkondensat wird zur Energiegewinnung / Wärmegewinnung verwendet.

Es wird demnach ein Verfahren zur Verfügung gestellt, mit welchem der Taupunkt der Dampfschwaden so weit erhöht werden kann, dass das sich daraus ergebende Schwadenkondensat Abwärmetemperaturen aufweist, die eine effiziente Nutzung des Kondensats auch in den modernen Technologien der Absorptionskältemaschine und des ORC Prozesses ermöglicht, da das erhaltene Schwadenkondensat nach Austritt aus dem mindestens einen Kondensationsraum eine Temperatur T_{K} zwischen 95°C und 99°C, bevorzugt zwischen 95°C und 97°C aufweist und somit weit oberhalb der üblichen Kondensattemperaturen aus Schwaden, insbesondere Backschwaden von 65°C liegt.

Die Taupunkttemperatur oder der Taupunkt ist diejenige Temperatur eines Gemisches aus einem gasförmigen und einem flüssigen Medium, bei welcher der Kondensation- und der Verdunstungsvorgang der feuchten Komponente im Gleichgewicht sind. In diesem Falle ist das Gas mit Dampf gesättigt bzw. es liegt eine 100-prozentige Sättigung vor. In diesem Gleichgewichtszustand ist der Dampfpartialdruck gleich dem Sättigungsdampfdruck von Wasser.

Die Taupunkttemperatur ist im Wesentlichen von der Wasserbeladung X der Dampfschwaden, sowie dem vorliegenden Druck *p* abhängig. Der Zusammenhang zwischen diesen beiden Parametern und der Taupunkttemperatur *τ* wird durch die Magnus-Formel zur Beschreibung des Sättigungsdampfdrucks von Wasser beschrieben. ${p}_{D , s} = {K}_{1} ∗ exp \left(\frac{{K}_{2} ∗ Θ}{{K}_{3} + Θ}\right)$

Für die Konstanten der Magnus-Formel gilt im Temperaturbereich *Θ* ≥ 0: $\begin{matrix}{K}_{1} = 6,1078 hPa & {K}_{2} = 17,08085 & {K}_{3} = 234,175 ° C\end{matrix}$

Durch Umformung der Gleichung X = R_{tr,L} /R_{D} * p_{D,s} /p-p_{D,s} nach *p_{D,s}* erhält man außerdem folgende Formel zur Beschreibung des Sättigungsdampfdruckes von Wasser: ${p}_{D , s} = \frac{X ∗ p}{\frac{{R}_{tr . L}}{{R}_{D}} + X}$

Da der Dampf am Taupunkt bei Sättigungsdruck vorliegt, können Gleichung (1) und (2) gleichgesetzt werden und nach der Temperatur *Θ* aufgelöst werden und man erhält dadurch die Formel zur Beschreibung der Taupunkttemperatur *τ* in Abhängigkeit von der Wasserbeladung *X* und dem vorliegenden Druck *p*. $τ = \frac{{K}_{3} ∗ ln \left(\frac{X ∗ p}{\left(\frac{{R}_{tr . L}}{{R}_{D}}+X\right) ∗ {K}_{1}}\right)}{{K}_{2} - ln \left(\frac{X ∗ p}{\left(\frac{{R}_{tr . L}}{{R}_{D}}+X\right) ∗ {K}_{1}}\right)}$

Aus Gleichung (3) ergibt sich demnach, dass eine Taupunkttemperatur von 95 bis 99°C entsprechend durch Variation des Dampfdruckes p als auch der Wasserbeladung X eingestellt werden kann.

Entsprechend ergeben sich für das vorliegende Verfahren verschiedene Ausführungsformen zur Erhöhung der Taupunkttemperatur.

Erfindungsgemäß wird der den Wasserdampf enthaltene Schwaden zum Zwecke der Erhöhung der Taupunkttemperatur τ komprimiert bzw. verdichtet.

Demnach wird das Druckniveau der Schwaden durch Verdichtung der feuchten Luft erhöht. Der für die Verdichtung notwendige Druck ist abhängig von der Ausgangstemperatur des Schwadens und der zu erreichenden Taupunkttemperatur und ergibt sich aus der folgenden Gleichung (4).

Gemäß dem erfindungsgemäßen Verfahren wird der den Wasserdampf enthaltene Schwaden vor Eintritt der Schwaden in den Kondensationsraum auf einen Druck p gemäß $p = \frac{{K}_{1} ∗ exp \left(\frac{{K}_{2} ∗ τ}{τ + {K}_{3}}\right) ∗ \left(X+\frac{{R}_{tr . L}}{{R}_{D}}\right)}{X}$ verdichtet wird, so dass eine Taupunkttemperatur τ zwischen 95 und 99°C, bevorzugt 95 und 97°C erreicht wird.

Ausgehend von der Taupunktkurve für Wasserdampf, wird für die Taupunkterhöhung ein Druck benötigt, der für die Energierückgewinnung unwirtschaftlich erscheint. Allerdings kann durch die Anwendung der Magnusformel und der Berücksichtigung der Feuchtebeladung des Schwadens, sowie den temperaturabhängigen Konstanten, der obige Berechnungsalgorithmus gemäß Gleichung (4) verwendet werden, mit dem näherungsweise die Effektivität der Druckerhöhung berechnet werden kann.

So wird bei einer Erhöhung der Taupunkttemperatur von 65°C auf 95°C, ein Druck von ca. 250 kPa benötigt. Wählt man hingegen als Starttemperatur der Schwaden einen Taupunkt von 70°C, ist lediglich ein Druck von 100 kPa zur Erhöhung des Taupunktes auf 95°C erforderlich. So führt eine Druckerhöhung von 150 kPa (1,5 bar) zu einer Erhöhung des Taupunktes von 75°C auf 95°C. Entsprechend ermöglicht dieser Ansatz, die Auswahl von geeigneten Schwadenbedingungen, um die Wirtschaftlichkeit des Verfahrens sicherzustellen.

Die Anwendung der Magnus-Formel (die typischerweise auf Näherungswerten bei niedrigen Temperaturbereichen basiert) auf die Problematik der Erhöhung der Taupunkttemperatur von Schwaden, die bereits von Hause Temperaturen von über 60°C und mehr aufweisen, durch Verdichten ermöglicht somit einen wirtschaftlichen Ansatz zur energetisch sinnvollen Nutzung der in Schwaden enthaltenen Abwärmetemperatur.

Die Verdichtung bzw. Kompression des Schwaden, z.B. des den Backofen verlassenen Backschwaden, vor Eintritt der Schwaden in den Kondensationsraum erfolgt unter Verwendung eines Kompressors bzw. Verdichters.

In einer weiteren, nicht-erfindungsgemäßen Ausführungsform des vorliegenden Verfahrens wird zur Erhöhung der Taupunkttemperatur τ des den Wasserdampf enthaltenen Schwaden mindestens eine Flüssigkeit, insbesondere Wasser oder Kondensat, in den Schwaden vor Eintritt in den Kondensationsraum eingesprüht. Hierdurch wird der Feuchteanteil im Schwaden erhöht.

In einer Ausführungsform dieser nicht-erfindungsgemäßen Verfahrensvariante wird die mindestens eine Flüssigkeit vor Eintrag in den Schwaden zerstäubt wird. Durch Zerstäubung wird die Flüssigkeit in Tröpfchen im Nano- und Mikrometerbereich zerlegt, wobei insbesondere die zur Verfügung stehende Oberfläche der Flüssigkeit erhöht wird.

Diese Zerstäubung der Flüssigkeit in den Schwaden kann mittels Ultraschallzerstäubung oder unter Verwendung von piezogesteuerten Düsen in den Schwaden erfolgen.

Im Falle der Ultraschallzerstäubung wird die Flüssigkeit mikroskopisch fein zerstäubt. Dabei wird das flüssige Medium mit einem Vordruck von 1-3 bar in die Zerstäuberdüse eigebracht. Das Schallgas (z.B. Luft oder Abluft) wird auf eine Schwingung von 18 bis 30 kHz angeregt. Durch die Anwendung der Ultraschallzerstäubung ist es möglich, den Energieaufwand für die Verdampfung zu reduzieren. Dadurch verringert sich die notwendige Verdampfungsenthalpie und das Kondensat kühlt weniger ab. Die Ultraschallzerstäubung ist insbesondere bei geringeren Taupunktdifferenzen wirtschaftlich sinnvoll; z.B. bei einem Eingangstaupunkt der Schwaden über 75°C, bevorzugt bei 75°C bis 85°C.

Eine weitere nicht-erfindungsgemäße Variante der Zerstäubung stellt die Möglichkeit der Versprühung von Wasser bzw. Kondensat mit piezogegetriebenen Düsen bzw. piezogetriebenen Aerosolgeneratoren dar. Neben der kinetischen Energie die durch Ultraschall oder dem Piezoelement eingebracht wird und die Tropfengröße bzw. die Molekülcluster verkleinert, kann eine weitere Energieanreicherung durch das Anlegen einer Mikrowellenspannung erfolgen. Dadurch werden Molekülcluster weiter aufgebrochen und die Trocknungsgeschwindigkeit erhöht sich.

Die Veränderung der Wasserbeladung kann mittels der folgenden Gleichung (5) ermittelt werden, die sich durch Umstellung aus Gleichung (4) ergibt: $τ = \frac{{K}_{3} ∗ ln \left(\frac{p}{\frac{{R}_{tr . L} ∗ {K}_{1}}{{R}_{D} ∗ X} + {K}_{1}}\right)}{{K}_{2} - ln \left(\frac{p}{\frac{{R}_{tr . L} ∗ {K}_{1}}{{R}_{D} ∗ X} + {K}_{1}}\right)}$

Aus Gleichung (5) lässt sich erkennen, dass eine Erhöhung der Wasserbeladung X dazu führt, dass die Taupunkttemperatur erhöht wird. Das Ziel ist es also, die Wasserbeladung beispielsweise durch Einsprühen von Wasser in die feuchte Luft zu erhöhen. Hierbei kann das Kondensat aus der Wärmerückgewinnung zum Einsprühen verwendet werden, was zur Folge hat, dass die Temperatur des eingesprühten Wassers bzw. Kondensats ca. der Taupunkttemperatur der feuchten Luft entspricht.

Zur Berechnung der benötigten Menge an einzusprühendem Wasser, wird zunächst der Sättigungsdampfdruck *p*_{*D,s,*2} nach Befeuchtung in Abhängigkeit der zu erreichenden Taupunkttemperatur τ₂ des Schwaden gemäß Gleichung (6) ermittelt: ${p}_{D , s , 2} = 611 ∗ exp \left(-1.91275∗{10}^{- 4}+7,258∗{10}^{- 2}∗{τ}_{2}-2,939∗{10}^{- 4}∗{τ}_{2}^{2}+9,841∗{10}^{- 7}∗{τ}_{2}^{3}-1,92∗{10}^{- 9}∗{τ}_{2}^{4}\right)$

Über den Sättigungsdampfdruck kann nun gemäß Gleichung (7) berechnet werden, welche Wasserbeladung X₂ nötig ist, um eine Taupunkttemperatur τ₂ bei der feuchten Luft zu erreichen: ${X}_{2} = \frac{{R}_{tr . L}}{{R}_{D}} ∗ \frac{{p}_{D , s , 2}}{p - {p}_{D , s , 2}}$

Durch die Differenz aus benötigter Wasserbeladung *X*₂ und der Wasserbeladung *X*₁ vor der Befeuchtung kann nun gemäß Gleichung (8) die benötigte Wasser-Einsprühmenge pro Kilogramm trockener Luft bestimmt werden: $Δ X = {X}_{2} - {X}_{1}$

Um den absoluten Massenstrom des einzusprühenden Wassers *ṁ*_{+*W*} zu erhalten, wird die Differenz der Wasserbeladungen mit dem Massenstrom der trockenen Luft multipliziert gemäß Gleichung (9): ${\dot{m}}_{+ W} = Δ X ∗ {\dot{m}}_{tr . L}$

Die Befeuchtung der Dampfschwaden mit Wasser führt dazu, dass der feuchte Luftstrom stark abkühlt. Das liegt neben dem Temperaturunterschied zwischen der heißen feuchten Luft und dem eingesprühten Wasser, vor allem an der Tatsache, dass die Verdampfungswärme des Wassers von der feuchten Luft geliefert werden muss. Aus diesem Grund ist die Energieanreicherung bzw. der Energieeintrag durch Einsprühen oder Zerstäuben der Flüssigkeit wie Wasser in den Schwaden z.B. mittels Ultraschall notwendig, um dem Energieverlust gegenzusteuern.

Die Menge der in den Schwaden einzusprühenden Flüssigkeit ist abhängig von der Ausgangsfeuchte des Schwadens und wird durch die zu erreichende Taupunkttemperatur bestimmt und gesteuert. Die Bestimmung des Ausgangstaupunktes und des gewünschten Taupunktes kann z.B. mittels geeigneter Sensoren erfolgen und die Menge der einzusprühenden Flüssigkeit wird über eine entsprechende Düse gesteuert.

In einer noch weiteren, nicht-erfindungsgemäßen Variante des vorliegenden Verfahrens wird zur Erhöhung der Taupunkttemperatur τ des den Wasserdampf enthaltenen Schwaden Wasserdampf in den Schwaden vor Eintritt in den Kondensationsraum eingebracht. Durch die Einbringung von Wasserdampf in den Schwaden wird eine große Menge Energie dem System zugeführt, wodurch die Wärmerückgewinnung unabhängig von dem Massenstrom der trockenen Luft stark ansteigt.

Die Herstellung des hierfür erforderlichen Wasserdampfes kann in einem Großraumwasserkessel, Schnelldampferzeuger, Reindampferzeuger, elektrisch beheizte Dampferzeuger oder Wärmeträgererhitzer erfolgen.

In einer besonders bevorzugten nicht-erfindungsgemäßen Variante wird ein Zwangsdurchlaufkessel als Schnelldampferzeuger verwendet. Hierbei wird eine, ständig von Wasser durchströmte Rohrschlange durch eine Brennerflamme und die entstehenden Rauchgase im Gegenstromprinzip beheizt. Brennstoff- und Wassermenge sind so reguliert, dass Nassdampf mit geringem Restwasseranteil entsteht. Mit Hilfe eines Wasserabscheiders ist es möglich Sattdampfverhältnisse zu erhalten. Der Vorteil der Verwendung eines Zwangsdurchlaufkessels ist der geringe Platzbedarf und die schnelle Anpassung an Laständerungen.

Bei der Befeuchtung mit Sattdampf gilt dieselbe Berechnungsgrundlage wie bei der Befeuchtung mit Wasser. Die Schritte mit den zugehörigen Gleichungen sind identisch. Statt des Massenstroms des einzusprühenden Wassers *ṁ*_{+*W*} wird der Massenstrom des einzuleitenden Dampfes *ṁ*_{+*D*} verwendet. ${\dot{m}}_{+ D} = Δ X ∗ {\dot{m}}_{tr . L}$

Die Menge der in den Schwaden einzuleitenden Dampfmenge ist auch in diesem Fall abhängig von der Ausgangsfeuchte des Schwadens und wird durch die zu erreichende

Taupunkttemperatur bestimmt und gesteuert. So ist es z.B. möglich, durch Einbringen 2,5 kwh / kg (trockener) Luft die Taupunkttemperatur eines Schwadens um 20°C zu erhöhen.

In einer weiteren Ausführungsform des vorliegenden Verfahrens erfolgt die Kondensation der Schwaden mit erhöhter Taupunkttemperatur τ durch Kontaktierung der Schwaden im Gegenstrom mit mindestens einem Kühlmedium in dem mindestens einen Kondensationsraum.

Als Kühlmedium zur Schwadenkondensation wird bevorzugt Wasser oder Schwadenkondensat verwendet, welches nach Abkühlung und Durchlauf durch einen Wärmeaustauscher zurück in das System geführt wird.

In einer Ausführungsform des nicht-erfindungsgemäßen vorliegenden Verfahrens wird das mindestens eine Kühlmedium mit einer Fließgeschwindigkeit zwischen 0,5 m/min und 10 m/min, bevorzugt zwischen 1,0 m/min und 5,0 m/min, insbesondere bevorzugt zwischen 1,0 m/min und 2,5 m/min durch den mindestens einen Kondensationsraum geführt. Das Kühlmedium läuft demnach in den Kondensationsraum in Form eines Flüssigkeitsstromes, insbesondere eines kontinuierlichen Flüssigkeitsstromes ein. Es erfolgt keine Sprühkondensation und somit auch keine Tröpfchenbildung des in den Kondensationsraum einlaufenden Kühlmediums. Eine Sprühkondensation wäre im vorliegenden Verfahren auch gar nicht ausführbar, da die Schwaden in den Kondensationsraum mit hoher Strömungsgeschwindigkeit eintreten und damit die Sprühtropfen statt auf einen Füllkörper zu gelangen, vom Luftstrom mitgerissen werden, so dass eine verminderte Reinigungswirkung und eine verschlechterte energetische Auslastung bzw. schlechtere Wärmerückgewinngung eintritt.

Das Kühlmedium wie Wasser oder Schwadenkondensat kann ebenfalls mit einem geeigneten Additiv zur Reduzierung der Oberflächenspannung versetzt werden. Hierfür geeignete Additive sind z.B. Tenside oder Emulgatoren, die eine bessere Benetzung der Keramikoberfläche bewirken.

Weitere Additive z.B. in Form von geeigneten Säuren können zur Einstellung des pH-Wertes des Kühlmediums verwendet werden. Dabei ist ein saurer pH-Wert des Kühlmediums bevorzugt, um das Wachstum von Mikroorganismen wie Bakterien oder auch Pilze zu verhindern bzw. einzuschränken.

Das mit dem vorliegenden Verfahren gewonnene Schwadenkondensat kann als Warmwasser über einen Wärmetauscher, gegebenenfalls nach vorheriger Reinigung oder Filterung insbesondere zur Versorgung von Warmwasserheizungen, verwendet wird.

Darüber hinaus kann das erhaltene Schwadenkondensat in mindestens einen Wärmeaustauscher zur Wärmegewinnung überführt werden.

Entsprechend ist es möglich, die erhaltene Wärme innerbetrieblich zu nutzen oder es besteht auch die Möglichkeit, die Wärme mithilfe eines Fernwärmenetzes an Wohneinheiten oder andere Betriebe in der Umgebung, welche Wärme auf relativ niedrigen Temperaturniveau benötigen, in Form von Raumwärme oder Warmwasser zu verteilen.

In einer weiteren Variante ist es möglich das erhaltene Schwadenkondensat zur Stromerzeugung in ORC (Organic Rankine Cycle) Anlagen zu verwenden. ORC ist eine moderne Technologie zur Nutzung von Niedertemperaturwärme zur Erzeugung von Strom. Hier wird ein organisches Medium verwendet, welches bereits bei sehr geringen Temperaturen verdampft und eine Dampfturbine bzw. einen Generator zur Stromproduktion antreibt. Der Wirkungsgrad des ORC Prozesses ist abhängig vom Temperaturniveau der Antriebswärme. Es können Wirkungsgrade im Bereich von 10-25 % verwirklicht werden, wobei der Wirkungsgrad mit steigender Antriebstemperatur zunimmt.

Neben den oben genannten Möglichkeiten der Verwendung des Schwadenkondensats kann das erhaltene Schwadenkondensat zur Kälteerzeugung in Absorptionskälteanlagen verwendet werden.

Das vorliegende Verfahren wird in einer der folgenden Vorrichtungen durchgeführt.

Erfindungsgemäß umfasst eine solche Vorrichtung mindestens einen horizontal und/oder vertikal angeordneten Kondensationsraum mit mindestens einem Eingang für den Eintritt der Wasserdampf enthaltenen Schwaden und mindestens einem Ausgang für den Austritt der kondensierten Schwaden sowie mit mindestens einem Eingang für mindestens ein Kühlmedium und mindestens einem Ausgang für das mindestens eine Kühlmedium, wobei die jeweiligen Eingänge und Ausgänge derart zueinander angeordnet sind, dass Schwaden und Kühlmedium im Gegenstrom den Kondensationsraum durchströmen, und mindestens einen Kompressor zur Kompression der in den Kondensationsraum eintretenden Wasserdampf enthaltenen Schwaden, wobei der mindestens eine Kompressor entlang der Zuleitung der Schwaden stromaufwärts vor dem Eingang für den Eintritt der Wasserdampf enthaltenen Schwaden in den Kondensationsraum vorgesehen ist.

In einer zweiten, nicht-erfindungsgemäßen Variante umfasst eine solche Vorrichtung mindestens einen horizontal und/oder vertikal angeordneten Kondensationsraum mit mindestens einem Eingang für den Eintritt der Wasserdampf enthaltenen Schwaden und mindestens einem Ausgang für den Austritt der kondensierten Schwaden sowie mit mindestens einem Eingang für mindestens ein Kühlmedium und mindestens einem Ausgang für das mindestens eine Kühlmedium, wobei die jeweiligen Eingänge und Ausgänge derart zueinander angeordnet sind, dass Schwaden und Kühlmedium im Gegenstrom den Kondensationsraum durchströmen, und mindestens eine Vorrichtung zum Einsprühen von mindestens einer Flüssigkeit in den in den Kondensationsraum eintretenden Wasserdampf enthaltenen Schwaden, wobei die mindestens eine Vorrichtung zum Einsprühen entlang der Zuleitung der Schwaden stromaufwärts vor dem Eingang für den Eintritt der Wasserdampf enthaltenen Schwaden in den Kondensationsraum vorgesehen ist.

In einer noch weiteren, nicht-erfindungsgemäßen Variante umfasst eine solche Vorrichtung mindestens einen horizontal und/oder vertikal angeordneten Kondensationsraum mit mindestens einem Eingang für den Eintritt der Wasserdampf enthaltenen Schwaden und mindestens einem Ausgang für den Austritt der kondensierten Schwaden sowie mit mindestens einem Eingang für mindestens ein Kühlmedium und mindestens einem Ausgang für das mindestens eine Kühlmedium, wobei die jeweiligen Eingänge und Ausgänge derart zueinander angeordnet sind, dass Schwaden und Kühlmedium im Gegenstrom den Kondensationsraum durchströmen, und mindestens einen Dampferzeuger zum Einbringen von Wasserdampf in den in den Kondensationsraum eintretenden Wasserdampf enthaltenen Schwaden, wobei der mindestens eine Dampferzeuger entlang der Zuleitung der Schwaden stromaufwärts vor dem Eingang für den Eintritt der Wasserdampf enthaltenen Schwaden in den Kondensationsraum vorgesehen ist.

In einer bevorzugten Ausführungsform erfolgt die Kondensation der Schwaden an mindestens einer Oberfläche eines in dem Kondensationsraum angeordneten Kondensationsmittels. Das mindestens eine Kondensationsmittel ist dabei in dem Kondensationsraum derart angeordnet, dass es zumindest zeitweise von dem Kühlmedium kontaktiert bzw. befeuchtet wird. Aufgrund dieser zumindest zeitweise stattfindenden Benetzung der Oberfläche des Kondensationsmittels mit dem Kühlmittel entfällt auch die Notwendigkeit des Waschens derselben, da ggf. auskondensierte bzw. abgeschiedene organischen Stoffe unmittelbar im Schwadenkondensat gelöst sind. Ein wesentlicher Aspekt ist dabei, dass die Oberfläche der Kondensationsmittel nicht antrocknet, da es sonst zu schwer zu entfernenden Verkrustungen auf der Oberfläche des Kondensationsmittels kommt.

Die mindestens eine Oberfläche des in dem Kondensationsraum angeordneten Kondensationsmittels kann eine Hohlraumstruktur, insbesondere ein offenporiges Zellsystem, eine strukturierte Packung und/oder eine unstrukturierte Packung aufweisen. Es ist ebenfalls möglich, die Kondensationsmittel mit metallorganischen oder biokatalytischen Oberflächen zu versehen bzw. zu beschichten,

In einer bevorzugten Ausführungsform liegt das als Kondensationsmittel verwendete offenporige Zellsystem in Form eines keramischen Porensystems mit einer Porung von 20 ppi, bevorzugt 15 ppi, insbesondere bevorzugt von 10 ppi vor. So ist z.B. die Verwendung von Keramikschaum mit einer entsprechenden Porengröße denkbar, wobei dieser ca. 20% des freien Querschnitts des Kondensationsraumes, der z.B. in Form einer Säule oder eines Rohres ausgebildet ist, beansprucht.

Es ist weiterhin bevorzugt, wenn der mindestens eine Kondensationsraum mit mindestens einer Wärmetauschanlage in Verbindung steht, durch welche das im Kondensationsraum gebildete Schwadenkondensat geführt wird.

Auch kann der mindestens eine Kondensationsraum mit mindestens einer ORC (Organic Rankine Cycle) Anlage in Verbindung stehen, in welcher das im Kondensationsraum gebildete Schwadenkondensat zur Stromerzeugung verwendet wird.

Des Weiteren besteht die Möglichkeit, dass der mindestens eine Kondensationsraum mit mindestens einer Vorrichtung zur Kälteerzeugung in Verbindung steht, in welcher das im Kondensationsraum gebildete Schwadenkondensat zur Kälteerzeugung verwendet wird.

Die Erfindung wird nachfolgend unter Bezugnahme auf die Figuren an Ausführungsbeispielen näher erläutert. Es zeigen:
- Figur 1: eine schematische Darstellung einer nicht-erfindungsgemäßen Vorrichtung zur Durchführung des vorliegenden Verfahrens gemäß einer ersten, nichterfindungsgemäßen Ausführungsform;
- Figur 2: eine schematische Darstellung einer nicht-erfindungsgemäßen Vorrichtung zur Durchführung des vorliegenden Verfahrens gemäß einer zweiten, nichterfindungsgemäßen Ausführungsform; und
- Figur 3: eine schematische Darstellung einer nerfindungsgemäßen Vorrichtung zur Durchführung des vorliegenden Verfahrens gemäß einer dritten, erfindungsgemäßen Ausführungsform.

### Beispiel 1 (nicht-erfindungsgemäß): Befeuchtung des Schwadens mit Kondensat

Figur 1 zeigt eine schematische Darstellung der Wärmerückgewinnung mittels Erhöhung der Taupunkttemperatur des Schwadens durch Befeuchtung des Schwadens mit einer Flüssigkeit, insbesondere mit einem Kondensat.

Hier wird der aus einem Backofen 1 austretende Backschwaden bzw. Dampfschwaden durch eine Leitung 2 in einen Kondensationsraum 3 eingeführt. Vor Eintritt des Backschwadens in den Kondensationsraum 3 wird in den Backschwaden Flüssigkeit unter Verwendung einer geeigneten Sprühvorrichtung 4a, insbesondere mittels Ultraschallzerstäubung eingesprüht.

Die Menge der in den Schwaden einzusprühenden Flüssigkeit ist abhängig von der Ausgangsfeuchte des Schwadens und wird durch die zu erreichende Taupunkttemperatur bestimmt und gesteuert. So wird der Ausgangstaupunkt TP1 des Schwadens vor der Sprühvorrichtung 4a bestimmt. Abhängig von dem Ausgangstaupunkt TP1 (z.B. 60°C) und dem Zieltaupunkt TP2 des Schwadens, die nach der Sprühvorrichtung ermittelt wird, wird die Menge der mittels der Sprühvorrichtung 4a einzutragenden Flüssigkeit reguliert.

Im Kondensationsraum 3 erfolgt die Kondensation des befeuchteten Backschwadens unter Verwendung eines abgekühlten Kondensates im Gegenstrom.

Das den Kondensationsraum verlassene Kondensat wird einem Wärmeaustauscher 5 zur Wärmegewinnung zugeführt,

### Beispiel 2 (nicht-erfindungsgemäß): Befeuchtung des Schwadens mit Sattdampf

Figur 2 zeigt eine schematische Darstellung der Wärmerückgewinnung mittels Erhöhung der Taupunkttemperatur des Schwadens durch Befeuchtung des Schwadens mit Sattdampf.

Hier wird der aus einem Backofen 1 austretende Backschwaden bzw. Dampfschwaden durch eine Leitung 2 in einen Kondensationsraum 3 eingeführt. Vor Eintritt des Backschwadens in den Kondensationsraum 3 wird in den Backschwaden Sattdampf eingeleitet. Der notwendige Sattdampf wird in einem geeigneten Dampferzeuger 4b, insbesondere einem Schnelldampferzeuger, erzeugt.

Die Menge des in den Schwaden einzubringenden Sattdampfes ist ebenfalls abhängig von der Ausgangsfeuchte des Schwadens und wird durch die zu erreichende Taupunkttemperatur bestimmt und gesteuert.

So wird der Ausgangstaupunkttemperatur TP1 des Schwadens vor Einbringen des Sattdampfes bestimmt. Diese Ausgangwerte eines Schwaden vor Einbringen des Sattdampfes können z.B. t= 98°C rel.LF= 20% und TP1= 60°C bei einer absoluten Feuchte Abs. F= 111g/m³ betragen. Die Zielwerte nach Einbringen des Sattdampfes sind z.B. t=98°C Rel. LF= 100%, TP= 98°C bei einer abs. Feuchte von 555g/m³.

Abhängig von dem Ausgangswerten und den Zielwerten des Schwadens wird die Menge des in den Schwaden einzutragenden Sattdampfes reguliert.

Im Kondensationsraum 3 erfolgt die Kondensation des befeuchteten Backschwadens unter Verwendung eines abgekühlten Kondensates im Gegenstrom.

Das den Kondensationsraum verlassene Kondensat wird einem Wärmeaustauscher 5 zur Wärmegewinnung zugeführt,

### Ausführungsbeispiel 3 (erfindungsgemäß): Kompression des Schwadens

Figur 3 zeigt eine schematische Darstellung der Wärmerückgewinnung mittels Erhöhung der Taupunkttemperatur des Schwadens durch Kompression des Schwadens.

Hier wird der aus einem Backofen 1 austretende Backschwaden bzw. Dampfschwaden durch eine Leitung 2 in einen Kondensationsraum 3 eingeführt. Vor Eintritt des Backschwadens in den Kondensationsraum 3 wird der Backschwaden komprimiert. Die Druckerhöhung bzw. Kompression des Backschwadens erfolgt unter Verwendung eines geeigneten Kompressors bzw. Verdichters 4c.

Auch hier wird die Druckerhöhung durch die Ausgangswerte und Zielwerte des Schwadens gesteuert. So führt eine Druckerhöhung von 150 kPa (1,5 bar) zu einer Erhöhung des Taupunktes von 75°C auf 95°C.

Im Kondensationsraum 3 erfolgt die Kondensation des befeuchteten Backschwadens unter Verwendung eines abgekühlten Kondensates im Gegenstrom.

Das den Kondensationsraum verlassene Kondensat wird einem Wärmeaustauscher 5 zur Wärmegewinnung zugeführt.

## Patentansprüche

1. Verfahren zur Gewinnung von Energie aus Wasserdampf enthaltenen Schwaden, insbesondere aus Backschwaden, in Schwaden freisetzenden Anlagen, insbesondere Backanlagen
**dadurch gekennzeichnet, dass**
die Taupunkttemperatur τ des den Wasserdampf enthaltenen Schwaden zunächst auf 95°C bis 99°C, bevorzugt 95°C bis 97°C erhöht wird, der Schwaden anschließend in mindestens einen Kondensationsraum (3) kondensiert wird und das nach Kondensation des Schwadens erhaltene Schwadenkondensat zur Energiegewinnung und/oder Wärmegewinnung verwendet wird, wobei zur Erhöhung der Taupunkttemperatur τ des den Wasserdampf enthaltenen Schwadens der Schwaden komprimiert bzw. verdichtet wird

2. Verfahren nach Anspruch 1, **dadurch gekennzeichnet, dass** der den Wasserdampf enthaltene Schwaden vor Eintritt der Schwaden in den Kondensationsraum auf einen Druck p gemäß $p = \frac{{K}_{1} ∗ exp \left(\frac{{K}_{2} ∗ τ}{τ + {K}_{3}}\right) ∗ \left(X+\frac{{R}_{tr . L}}{{R}_{D}}\right)}{X}$
verdichtet wird, wobei X die Wasserbeladung der Dampfschwaden ist, R_{tr/l} / R_{d} die spezifische Gaskonstante ist, und für K1, K2 und K3
*K*₁ = 6,1078*hPa K*₂ =17,08085 *K*₃ = 234,175°C gilt, so dass eine Taupunkttemperatur τ zwischen 95 und 99°C, bevorzugt 95 und 97°C erreicht wird,

3. Verfahren nach einem der vorhergehenden Ansprüche, **dadurch gekennzeichnet, dass** die Kondensation der Schwaden mit erhöhter Taupunkttemperatur τ durch Kontaktierung der Schwaden im Gegenstrom mit mindestens einem Kühlmedium in dem mindestens einen Kondensationsraum (3) erfolgt.

4. Verfahren nach einem der vorhergehenden Ansprüche, **dadurch gekennzeichnet, dass** das erhaltene Schwadenkondensat nach Austritt aus dem mindestens einen Kondensationsraum (3) eine Temperatur T_{K} zwischen 95°C und 99°C, bevorzugt 95°C und 97°C aufweist.

5. Verfahren nach einem der vorhergehenden Ansprüche, **dadurch gekennzeichnet, dass** das erhaltene Schwadenkondensat unmittelbar als Warmwasser, insbesondere zur Versorgung von Warmwasserheizungen, verwendet wird.

6. Verfahren nach einem der vorhergehenden Ansprüche, **dadurch gekennzeichnet, dass** das erhaltene Schwadenkondensat in mindestens einen Wärmeaustauscher (5) zur Wärmegewinnung überführt wird.

7. Verfahren nach einem der vorhergehenden Ansprüche, **dadurch gekennzeichnet, dass** das erhaltene Schwadenkondensat zur Stromerzeugung in ORC (Organic Rankine Cycle) Anlagen verwendet wird.

8. Verfahren nach einem der vorhergehenden Ansprüche, **dadurch gekennzeichnet, dass** das erhaltene Schwadenkondensat zur Kälteerzeugung in Absorptionskälteanlagen oder Kompressionskältemaschinen verwendet wird.

9. Vorrichtung eingerichtet zur Durchführung eines Verfahrens nach einem der vorhergehenden Ansprüchen umfassend
- mindestens einen horizontal und/oder vertikal angeordneten Kondensationsraum (3) mit mindestens einem Eingang für den Eintritt der Wasserdampf enthaltenen Schwaden und mindestens einem Ausgang für den Austritt der kondensierten Schwaden sowie mit mindestens einem Eingang für mindestens ein Kühlmedium und mindestens einem Ausgang für das mindestens eine Kühlmedium, wobei die jeweiligen Eingänge und Ausgänge derart zueinander angeordnet sind, dass Schwaden und Kühlmedium im Gegenstrom den Kondensationsraum (3) durchströmen, und
- mindestens einen Kompressor (4c) zur Kompression der in den Kondensationsraum eintretenden Wasserdampf enthaltenen Schwaden, wobei der mindestens eine Kompressor (4c) entlang der Zuleitung der Schwaden stromaufwärts vor dem Eingang für den Eintritt der Wasserdampf enthaltenen Schwaden in den Kondensationsraum (3) vorgesehen ist.

10. Vorrichtung nach Anspruch 9, **dadurch gekennzeichnet, dass** der mindestens eine Kondensationsraum (3) mit mindestens einer Wärmetauschanlage (5) in Verbindung steht, durch welche das im Kondensationsraum (3) gebildete Schwadenkondensat geführt wird.

11. Vorrichtung nach einem der Ansprüche 9-10, **dadurch gekennzeichnet, dass** der mindestens eine Kondensationsraum (3) mit mindestens einer ORC (Organic Rankine Cycle) Anlage in Verbindung steht, in welcher das im Kondensationsraum (3) gebildete Schwadenkondensat zur Stromerzeugung verwendet wird.

12. Vorrichtung nach einem der Ansprüche 9-11, **dadurch gekennzeichnet, dass** der mindestens eine Kondensationsraum (3) mit mindestens einer Vorrichtung zur Kälteerzeugung in Verbindung steht, in welcher das im Kondensationsraum (3) gebildete Schwadenkondensat zur Kälteerzeugung verwendet wird.

## Claims

1. Method of obtaining energy from steam-containing vapours, especially from bakery vapours, in vapour-releasing plants, especially bakery plants, **characterized in that**
the dew point temperature τ of the vapour containing the steam is first increased to 95°C to 99°C, preferably 95°C to 97°C, then the vapour is condensed in at least one condensation space (3), and the vapour condensate obtained after condensation of the vapour is used to recover energy and/or recover heat, wherein the dew point temperature τ of the vapour containing the steam is increased by compressing or densifying the vapour.

2. Method according to Claim 1, **characterized in that** the vapour containing the steam, prior to entry into the condensation space, is densified to a pressure p according to $p = \frac{{K}_{1} ∗ exp \left(\frac{{K}_{2} ∗ τ}{τ + {K}_{3}}\right) \left(X+\frac{{R}_{tr . L}}{{R}_{D}}\right)}{X}$ where X is the water loading of the steam vapour, R_{tr,l}/R_{d} is the specific gas constant, and K1, K2 and K3 are as follows:
K₁ = 6.1078 hPa K₂ = 17.08085 K₃ = 234.175°C, so as to attain a dew point temperature τ between 95 and 99°C, preferably 95 and 97°C.

3. Method according to either of the preceding claims, **characterized in that** the vapour with elevated dew point temperature τ is condensed by contacting the vapours in countercurrent with at least one cooling medium in the at least one condensation space (3).

4. Method according to any of the preceding claims, **characterized in that** the vapour condensate obtained, after exiting from the at least one condensation space (3), has a temperature T_{K} between 95°C and 99°C, preferably 95°C and 97°C.

5. Method according to any of the preceding claims, **characterized in that** the vapour condensate obtained is used directly as hot water, especially for supply of hot water heaters.

6. Method according to any of the preceding claims, **characterized in that** the vapour condensate obtained is transferred into at least one heat exchanger (5) for recovery of heat.

7. Method according to any of the preceding claims, **characterized in that** the vapour condensate obtained is used for power generation in ORC (organic Rankine cycle) plants.

8. Method according to any of the preceding claims, **characterized in that** the vapour condensate obtained is used for refrigeration in absorption cooling systems or compression refrigerators.

9. Device set up to perform a method according to any of the preceding claims, comprising
- at least one condensation space (3) which is in a horizontal and/or vertical arrangement and has at least one inlet for the entry of the steam-containing vapours and at least one outlet for the exit of the condensed vapours, and has at least one inlet for at least one cooling medium and at least one outlet for the at least one cooling medium, where the respective inlets and outlets are arranged relative to one another such that vapour and cooling medium flow through the condensation space (3) in countercurrent, and
- at least one compressor (4c) for compression of the steam-containing vapours entering the condensation space, wherein the at least one compressor (4c) is provided upstream of the inlet for the entry of the steam-containing vapours into the condensation space (3) along the vapour feed.

10. Device according to Claim 9, **characterized in that** the at least one condensation space (3) is connected to at least one heat exchange system (5) through which the vapour condensate formed in the condensation space (3) is guided.

11. Device according to either of Claims 9-10, **characterized in that** the at least one condensation space (3) is connected to at least one ORC (organic Rankine cycle) plant in which vapour condensate formed in the condensation space (3) is used to generate power.

12. Device according to any of Claims 9-11, **characterized in that** the at least one condensation space (3) is connected to at least one apparatus for refrigeration in which the vapour condensate formed in the condensation space (3) is used for refrigeration.

## Revendications

1. Procédé d'obtention d'énergie à partir de fumée contenant de la vapeur d'eau, notamment de fumée de cuisson, dans des installations libérant de la fumée, notamment des installations de cuisson,
**caractérisé en ce que**
la température de point de rosée τ de la fumée contenant de la vapeur d'eau est tout d'abord élevée à une température de 95 °C à 99 °C, de préférence de 95 °C à 97 °C, la fumée est ensuite condensée dans au moins une chambre de condensation (3) et le condensat de fumée obtenu après la condensation de la fumée est utilisé pour l'obtention d'énergie et/ou l'obtention de chaleur, la fumée étant comprimée ou compactée pour l'élévation de la température de point de rosée τ de la fumée contenant de la vapeur d'eau.

2. Procédé selon la revendication 1, **caractérisé en ce que** la fumée contenant la vapeur d'eau est compactée avant l'entrée de la fumée dans la chambre de condensation à une pression p selon $p = \frac{{K}_{1} ∗ exp \left(\frac{{K}_{2} ∗ τ}{τ + {K}_{3}}\right) ∗ \left(X+\frac{{R}_{tr . L}}{{R}_{D}}\right)}{X}$
où X est le chargement en eau de la fumée de vapeur d'eau, R_{tr/l/}R_{d} est la constante des gaz spécifique, et pour K1, K2 et K3
*K₁* = 6, 1078 *hPa K₂* = 17, 08085 *K₃* = 234, 175 °C
de telle sorte qu'une température de point de rosée τ comprise entre 95 et 99 °C, de préférence entre 95 et 97 °C, soit atteinte.

3. Procédé selon l'une quelconque des revendications précédentes, **caractérisé en ce que** la condensation de la fumée ayant une température de point de rosée τ élevée a lieu par mise en contact de la fumée à contre-courant avec au moins un milieu réfrigérant dans l'au moins une chambre de condensation (3).

4. Procédé selon l'une quelconque des revendications précédentes, **caractérisé en ce que** le condensat de fumée obtenu présente après la sortie de l'au moins une chambre de condensation (3) une température T_{K} comprise entre 95 °C et 99 °C, de préférence entre 95 °C et 97 °C.

5. Procédé selon l'une quelconque des revendications précédentes, **caractérisé en ce que** le condensat de fumée obtenu est utilisé directement en tant qu'eau chaude, notamment pour l'alimentation d'appareils de chauffage à eau chaude.

6. Procédé selon l'une quelconque des revendications précédentes, **caractérisé en ce que** le condensat de fumée obtenu est transféré dans au moins un échangeur de chaleur (5) pour l'obtention de chaleur.

7. Procédé selon l'une quelconque des revendications précédentes, **caractérisé en ce que** le condensat de fumée obtenu est utilisé pour la génération d'électricité dans des installations ORC (Organic Rankine Cycle).

8. Procédé selon l'une quelconque des revendications précédentes, **caractérisé en ce que** le condensat de fumée obtenu est utilisé pour la génération de froid dans des installations frigorifiques à absorption ou des machines frigorifiques à compression.

9. Dispositif conçu pour la réalisation d'un procédé selon l'une quelconque des revendications précédentes, comprenant :
- au moins une chambre de condensation (3) agencée horizontalement et/ou verticalement, munie d'au moins une alimentation pour l'entrée de la fumée contenant de la vapeur d'eau et d'au moins une évacuation pour la sortie de la fumée condensée, ainsi que munie d'au moins une alimentation pour au moins un milieu réfrigérant et d'au moins une évacuation pour l'au moins un milieu réfrigérant, les alimentations et évacuations respectives étant agencées les unes par rapport aux autres de telle sorte que la fumée et le milieu réfrigérant traversent à contre-courant la chambre de condensation (3),
et
- au moins un compresseur (4c) pour la compression de la fumée contenant de la vapeur d'eau entrant dans la chambre de condensation, l'au moins un compresseur (4c) étant prévu le long de la conduite d'amenée de la fumée en amont avant l'alimentation pour l'entrée de la fumée contenant de la vapeur d'eau dans la chambre de condensation (3).

10. Dispositif selon la revendication 9, **caractérisé en ce que** l'au moins une chambre de condensation (3) est en connexion avec au moins une installation d'échange de chaleur (5), au travers de laquelle le condensat de fumée formé dans la chambre de condensation (3) est acheminé.

11. Dispositif selon l'une quelconque des revendications 9 à 10, **caractérisé en ce que** l'au moins une chambre de condensation (3) est en connexion avec au moins une installation ORC (Organic Rankine Cycle), dans laquelle le condensat de fumée formé dans la chambre de condensation (3) est utilisé pour la génération d'électricité.

12. Dispositif selon l'une quelconque des revendications 9 à 11, **caractérisé en ce que** l'au moins une chambre de condensation (3) est en connexion avec au moins un dispositif pour la génération de froid, dans lequel le condensat de fumée formé dans la chambre de condensation (3) est utilisé pour la génération de froid.
